# EUROPÄISCHE PATENTANMELDUNG

(11) **EP 0 454 954 A1**
(43) Veröffentlichungstag der Anmeldung: **06.11.1991**
(21) Anmeldenummer: 91102060.0
(22) Anmeldetag: 14.02.1991
(51) Int. Cl.: B65H 49/32, B65H 16/04

(54) **Schmuckbandabroller**

(30) Priorität: 30.04.1990 DE 9004910 U
(71) Anmelder: VAN BANNING B.V., NL-6130 PA Sittard (NL)
(72) Erfinder: Mans, Leonardus Hubertus Antonius, NL-6166 GV Geleen (NL)
(74) Vertreter: Liermann, Manfred (DE)

(57) **Zusammenfassung**

Die Erfindung bertifft einen Schmuckbandabroller mit einer Mehrzahl von Aufnahmeeinrichtungen für je eine Bandrolle, wobei die Aufnahmeeinrichtungen an einem Ständer angeordnet sind, der seinerseits eine Schneidvorrichtung für die Bänder trägt. Ein solcher Schmuckbandabroller soll einfach und billig in seinem Aufbau sein und er soll in beliebiger räumlicher Lage verwendent werden können. Hierzu wird nach der Erfindung vorgeschlagen, daß Ständer als ebene Platte (1) und die Aufnahmeeinrichtungen als Bolzen (7) ausgebildet sind, die gleichmäßig am Umfang der Platte (1) angeordnet sind, wobei die Bolzen (7) Zentrier- und Fixiereinrichtungen für je eine Bandrolle (12) tragen.

## Beschreibung

Die Erfindung betrifft einen Schmuckbandabroller mit einer Mehrzahl von Aufnahmeeinrichtungen für je eine Bandrolle, wobei die Aufnahmeeinrichtungen an einem Ständer angeordnet sind, der seinerseits eine Schneidvorrichtung für die Bänder trägt.

Schmuckbandabroller der oben beschriebenen Art sind bereits bekannt geworden durch den Prospekt "Der Kräuselband-Spender 84" einer Firma "KUMU-Plastic". Die danach bekannten Schmuckbandabroller bauen groß und aufwendig und sind damit teuer in Herstellung und Handhabung. Es handelt sich hierbei um eine schrankartig aufgebaute Einrichtung mit einer an der Frontwand angeordneten Schneideinrichtung für die Bänder. Der schrankartige Aufbau erzwingt darüber hinaus eine bestimmte Lage und Anordnung dieses Schmuckbandabrollers und läßt daher eine Anpassung an schwierige Platzverhältnisse nicht zu.

Der Erfindung liegt somit die Aufgabe zugrunde einen Schmuckbandabroller der eingangs beschriebenen Art vorzuschlagen, der einfacher und damit billiger in seinem Aufbau ist und der in beliebiger räumlicher Lage verwendet werden kann.

Diese Aufgabe ist erfindungsgemäß dadurch gelöst, daß der Ständer als ebene Platte und die Aufnahmeeinrichtungen als Bolzen ausgebildet sind, die gleichmäßig am Umfang der Platte verteilt angeordnet sind, wobei die Bolzen Zentrier- und Fixiereinrichtungen für je eine Bandrolle tragen. Die Einrichtung besteht somit im wesentlichen aus einer mit Bolzen besetzten Platte, wobei die Bolzen jeweils eine Bandrolle aufnehmen und fixieren können. Die Platte kann nun in beliebiger räumlicher Lage an beliebigen Ständern oder Wänden befestigt werden. In jeder räumlichen Lage können die Bandrollen abgewickelt werden.

Ein zusätzlich an der Platte vorgesehenes zentrales Führungsrohr erlaubt die zentrale Durchführung der von den Bandrollen abgewickelten Bänder auf die Rückseite der Platte. Dort können sie zwischen einer oberen und einer unteren Führungsbürste hindurchgeführt und glattgestrichen werden, so daß Verdrehungen nicht weitergeführt werden. Vorzugsweise auf der Rückseite ist auch die Schneideinrichtung vorgesehen zum Durchtrennen der Bänder. Hierbei weist die Schneideinrichtung vorzugsweise ein feststehendes Messer auf.

Die Zentrier- und Fixiereinrichtungen können von je einem auf den zugeordneten Bolzen aufschiebbaren Zentrierkegel einerseits und Anstellkegel andererseits gebildet werden, wobei der Anstellkegel in beliebiger Position in Längsrichtung am Bolzen festklemmbar ist. Hierdurch kann die Bandrolle sicher zentriert und axial geführt werden, so daß ein einwandfreies Abspulen ermöglicht wird.

Darüber hinaus können sehr einfach auf der Rückseite der Platte z.B. drei Befestigungsfüße angeordnet sein, mit denen die Platte einfach auf eine Bodenfläche aufgestellt werden kann. Die Befestigungsfüße können jedoch ebenso gut zur Anbringung an einer Wand oder einem Maschinenständer dienen. Hierbei können die Befestigungsfüße Gummistücke als Schwingungsdämpfer aufweisen.

Die Erfindung soll nun anhand der beigefügten Zeichnungen, die ein Ausführungsbeispiel zeigen, näher erläutert werden.

Es zeigen:
- Figur 1: Draufsicht auf die Vorderseite der Einrichtung,
- Figur 2: Draufsicht auf die Rückseite der Einrichtung,
- Figur 3: Seitenansicht der Einrichtung.

Ein Ständer der Einrichtung ist im wesentlichen aus einer ebenen, z.B. aus Blech gebildeten Platte 1, die im Ausführungsbeispiel eine achteckige Form aufweist, gestaltet. An einer Seite der Achteckform der Platte 1 ist einstückig ein Halteblech 17 ausgebildet, an dem eine Schneidvorrichtung 11 befestigt ist. Die Schneidvorrichtung 11 weist in an sich bekannter Weise ein nicht näher bezeichnetes stehendes Messer auf. Auf der Rückseite 15 der Platte 1 sind drei Fußstreben 3 befestigt, die je an ihrem freien Ende einen Gummifuß 4 aufweisen können. Die Länge der Fußstreben und die Höhe der Gummifüße bestimmt den Abstand zur Stellfläche des Gerätes.

Die Platte 1 weist auf der Vorderseite 16 im Ausführungsbeispiel in in Umfangsrichtung gleichmäßiger Verteilung 8 Bolzen 7 auf, die senkrecht zur Ebene der Platte 1 an dieser befestigt sind. Die Befestigung kann hierbei beliebiger Art sein. In dieser Anordnung befinden sich die acht Bolzen 7 in kreisförmiger Anordnung in einem derartigen Abstand zueinander, daß jeder Bolzen 7 eine Bandrolle 12 entsprechender Größe aufnehmen kann. Zur Aufnahme dieser Bandrolle 12 weist jeder Bolzen 7 an seinem der Platte 1 zugewandten Ende einen Zentrierkegel 8 und im Bereich des gegenüberliegenden Endes einen Anstellkegel 9 auf. Zwischen diesen beiden Kegeln wird die Bandrolle zentriert und in axialer Richtung fixiert. Hierzu kann der Anstellkegel 9 axial auf dem zugeordneten Bolzen 7 verschoben und über eine Klemmschraube 10 in der gewünschten axialen Lage festgeklemmt werden. In dieser festgeklemmten Stellung kann sich die Bandrolle 12 noch frei drehen.

In der Mitte der Platte 1 befindet sich eine Bohrung, in welche ein Führungsrohr 2 eingesetzt ist. Das Führungsrohr 2 ist hierbei etwa halb so lang wie die Bolzen 7 und weist am äußeren freien Ende eine Einlauferweiterung 18 auf. Durch dieses Führungsrohr 2 werden die einzelnen Bänder 14 der Bandrollen 12 hindurchgeführt, so daß sie auf der Rückseite 15 der Platte 1 wieder austreten.

Auf der Rückseite 15 ist mittels Haltebolzen 13 ein Bürstenpaar, bestehend aus einer oberen Führungsbürste 5 und einer unteren Führungsbürste 6 in sich gegenüberliegender Anordnung befestigt. Zwischen beiden Führungsbürsten hindurch werden die Bänder 14 geführt zur Verbraucherstelle. Die genannten Führungsbürsten können hierbei als flache Führungsbürsten, aber auch als Bürstenwalzen ausgebildet sein. Die Bürstenanordnung auf der Rückseite 15 der Platte 1 ist so gewählt, daß die Bänder 14 dicht an der Schneidvorrichtung vorbeigeführt werden.

Die Schneidvorrichtung 11 ist hierbei in den Figuren 1 und 2 in um 90^{o} geschwenkter Position dargestellt, während sie in Figur 3 in korrekter abgewinkelter Lage dargestellt ist. Nachdem nun die Bänder 14 durch das Führungsrohr 2 und durch die Führungsbürsten hindurch geführt sind, nehmen sie eine Lage ein wie in Figur 2 gezeichnet. Soll nun eines der Bänder 14 oder alle Bänder 14 abgeschnitten werden, so genügt eine Schwenkbewegung in Richtung des Pfeils 19 nach Figur 2, wodurch die entsprechenden Bänder in die Schneidvorrichtung 11 und dort gegen das feststehende Messer geführt und hierdurch getrennt werden. Damit befindet sich die Schneidvorrichtung 11 immer in unmittelbarer Nähe der zu trennenden Bänder 14.

### Liste der verwendeten Bezugszeichen

- 1: Platte
- 2: Führungsrohr
- 3: Fußstrebe
- 4: Gummifuß
- 5: Führungsbürste oben
- 6: Führungsbürste unten
- 7: Bolzen
- 8: Zentrierkegel
- 9: Anstellkegel
- 10: Klemmschraube
- 11: Schneideinrichtung
- 12: Bandrolle
- 13: Haltebolzen
- 14: Bänder
- 15: Rückseite
- 16: Vorderseite
- 17: Halteblech
- 18: Einlauferweiterung
- 19: Pfeil

## Patentansprüche

1. Schmuckbandabroller mit einer Mehrzahl von Aufnahmeeinrichtungen für je eine Bandrolle, wobei die Aufnahmeeinrichtungen an einem Ständer angeordnet sind, der seinerseits eine Schneidvorrichtung für die Bänder trägt, dadurch gekennzeichnet, daß der Ständer als ebene Platte (1) und die Aufnahmeeinrichtungen als Bolzen (7) ausgebildet sind, die gleichmäßig am Umfang der Platte (1) verteilt angeordnet sind, wobei die Bolzen (7) Zentrier- und Fixiereinrichtungen für je eine Bandrolle (12) tragen.

2. Einrichtung nach Anspruch 1, dadurch gekennzeichnet, daß die Platte (1) ein zentral angeordnetes Führungsrohr (2) aufweist zur Durchführung der von den Bandrollen (12) abgewickelten Bänder (14) auf die Rückseite (15) der Platte 1.

3. Einrichtung nach einem der Ansprüche 1 und 2, dadurch gekennzeichnet, daß auf der Rückseite (15) der Platte (1) eine obere Führungsbürste (5) und eine untere Führungsbürste (6) in sich gegenüberliegender Anordnung vorgesehen ist, zwischen denen die Bänder (14) hindurchführbar sind.

4. Einrichtung nach einem der Ansprüche 1 bis 3, dadurch gekennzeichnet, daß die Schneideinrichtung (11) für die Bänder (14) an der Platte (1) angeordnet ist.

5. Einrichtung nach Anspruch 4, dadurch gekennzeichnet, daß die Schneideinrichtung (11) auf der Rückseite (15) der Platte (1) angeordnet ist.

6. Einrichtung nach einem der Ansprüche 1 bis 5, dadurch gekennzeichnet, daß die Zentrier- und Fixiereinrichtungen gebildet werden von je einem auf den zugeordneten Bolzen (7) aufschiebbaren Zentrierkegel (8) und einem Anstellkegel (9), wobei der Anstellkegel (9) in beliebiger Position in Längsrichtung am Bolzen (7) festklemmbar ist.

7. Einrichtung nach einem der Ansprüche 1 bis 6, dadurch gekennzeichnet, daß die Platte (1) auf ihrer Rückseite (15) mindestens drei Befestigungsfüße (3,4) aufweist.

8. Einrichtung nach einem der Ansprüche 1 bis 7, dadurch gekennzeichnet, daß die Schneideinrichtung (11) an einem Halteblech (17) befestigt ist, welches einstückig mit der Platte (1) ausgebildet ist.

9. Einrichtung nach einem der Ansprüche 1 bis 8, dadurch gekennzeichnet, daß die Länge des auf der Vorderseite (16) der Platte (1) überstehenden Führungsrohres (2) bis etwa zur Hälfte der Länge der bolzen (7) sein kann.

10. Einrichtung nach einem der Ansprüche 1 bis 9, dadurch gekennzeichnet, daß das Führungsrohr (2) auf der Einlaufseite eine Einlauferweiterung aufweist.
